# EUROPÄISCHE PATENTSCHRIFT

(11) **EP 3 135 150 B1**
(45) Veröffentlichungstag und Bekanntmachung des Hinweises auf die Patenterteilung: **05.08.2020**
(21) Anmeldenummer: 15189148.8
(22) Anmeldetag: 09.10.2015
(51) Int. Cl.: A45C 5/03

(54) **SCHALENKOFFER, INSBESONDERE HARTSCHALENKOFFER**
LUGGAGE CASE, IN PARTICULAR HARD CASE LUGGAGE
VALISE, EN PARTICULIER VALISE RIGIDE

(30) Priorität: 26.08.2015 DE 202015005934 U
(43) Veröffentlichungstag der Anmeldung: 01.03.2017
(73) Patentinhaber: W.AG Funktion + Design GmbH, 36419 Geisa/Rhön (DE)
(72) Erfinder: GOLDBACH, Konrad, 36163 Poppenhausen (DE)
(74) Vertreter: Patentanwälte Walther Hinz Bayer PartGmbB

(56) Entgegenhaltungen:
- EP-A2- 0 359 903
- DE-A1- 3 107 882
- DE-U1-202012 102 760
- US-A- 3 974 898

## Beschreibung

Die Erfindung betrifft einen Schalenkoffer, insbesondere Hartschalenkoffer, wobei der Schalenkoffer eine erste und eine zweite Breitseite aufweist gemäß dem Oberbegriff des Anspruchs 1.

Schalenkoffer, und hier insbesondere auch Hartschalenkoffer sind aus dem Stand der Technik hinreichend bekannt. Solche Schalenkoffer bestehen üblicherweise aus zwei Schalenhälften, deren Oberseite jeweils eine Breitseite definiert. Unter Bildung der Schmalseite des Schalenkoffers werden die beiden Kofferhälften zur Bildung des Schalenkoffers verbunden. Bei einem solchen Schalenkoffer kann auch vorgesehen sein, dass die Verbindung der beiden Schalenhälften im Bereich der Schmalseite nicht unmittelbar erfolgt, sondern mittelbar durch einen umlaufenden Steg. Das heißt, dass eine jede Kofferhälfte im geschlossenen Zustand des Schalenkoffers jeweils mit dem Steg verbunden ist. Hierbei kann vorgesehen sein, dass die eine Schalenhälfte fest mit dem Steg verbunden ist, wohingegen die andere Schalenhälfte lösbar, also zum Öffnen des Koffers mit dem Steg in Verbindung steht.

Monteure, die zu Außeneinsätzen fahren, müssen häufig eine Vielzahl von Werkzeugkoffern mitnehmen. Bislang ist es so, dass solche Werkzeugkoffer einzeln in den Kofferraum des Fahrzeugs gestellt werden, wo sie dann bei Brems- oder Beschleunigungsvorgängen gegebenenfalls auch ihre Lage verändern.

Die US 3,974,898 A zeigt in diesem Zusammenhang stapelbare Koffer, wobei hier die Stapelbarkeit durch umlaufende Bünde gewährleistet ist, die im aufeinandergestapeltem Zustand der Koffer nebeneinander verlaufen. Das heißt, die Kofferoberseite und die Kofferunterseite weisen jeweils einen Bund auf, der unterschiedlich in Bezug auf den Umfang ist.

Die DE 20 2012 10 27 60 U1 lässt eine ähnliche Ausgestaltung wie die US 3,974,898 A erkennen. Auch hier können die Koffer nur mit bestimmten Breitseiten aufeinandergestapelt werden.

In der DE 31 07 882 A ist lediglich die Stapelbarkeit erwähnt, ohne dass diese dort genauer beschrieben wird.

Aus dem nächstliegenden Stand der Technik gemäß der EP 0 359 903 A1 ist ein stapelbarer Koffer bekannt, wobei in den Eckbereichen des Koffers Nocken vorgesehen sind, die sich nur über eine Hälfte der Ober- und Unterseite der Kofferecke erstrecken. Aufgrund der unterschiedlichen Ausrichtungen der Nocken an den nach oben bzw. nach unten gerichteten Kofferecken wird die Stapelbarkeit der Koffer übereinander bewirkt. Hierbei wird durch die Nocken beim Stapelkoffer ein Verrutschen der Koffer verhindert bzw. zumindest erschwert.

Die Aufgabe, die der Erfindung zugrunde liegt, besteht darin, bei aufeinandergestapelten Schalenkoffern, insbesondere aus Kunststoff, die Schalenkoffer in der Ebene so miteinander zu kuppeln, also zu fixieren, dass sie auch bei Brems- oder Beschleunigungsvorgängen ihre Lage nicht so ohne Weiteres verändern.

Zur Lösung der Aufgabe dienen die Merkmale des kennzeichnenden Teils des Anspruches 1 in Verbindung mit den Merkmalen des Oberbegriffs. Hierbei weist zum Stapeln von Schalenkoffern auf ihren Breitseiten jeder Schalenkoffer auf mindestens einer Breitseite eine Einrichtung zur arretierenden Aufnahme des benachbarten Schalenkoffers in der Ebene der Breitseite auf.

So ist des Weiteren vorgesehen, dass die Einrichtung mindestens einen auf der Breitseite des Schalenkoffers angeordneten über die Breitseite in der Höhe überstehenden Bund aufweist. Der Bund, auch als Rand oder Ring zu bezeichnen, auf der Breitseite des einen Koffers nimmt mit dem Bund auf der Breitseite des anderen z. B. darüber liegenden Koffers eine arretierende Stellung ein. Das heißt, dass die beiden Koffer in der Ebene der Breitseite, also in der Ebene der Ober- bzw. Unterseite des Schalenkoffers miteinander verrastend fixiert sind. Die Stärke der Rastverbindung ist hierbei auch abhängig von dem Gewicht des jeweils oberen Schalenkoffers. Der Bund kann hierbei auf der Breitseite des Schalenkoffers umlaufend, insbesondere rechteckförmig umlaufend, ausgebildet sein. Vorteilhaft ist hierbei, wenn der Bund im Randbereich auf der Breitseite des Schalenkoffers angeordnet ist, da in diesem Fall aufgrund der Länge des Bundes eine verhältnismäßig große Rastfläche zur Verfügung steht, wenn die beiden Schalenkoffer mit ihrem jeweiligen Bund ineinandergreifend aufeinander liegen. In jedem Fall müssen die Bünde auf den Breitseiten der beiden Kofferschalen so ausgebildet sein, dass diese ineinander greifen. Das heißt, sie müssen in Bezug auf den Umfang und ihre Ausbildung aufeinander abgestimmt sein, sodass mehrere Schalenkoffer untereinander im Wesentlichen spielfrei verrastend aufeinander gestapelt werden können.

In Bezug auf die Ausbildung des Bundes ist vorgesehen, dass der Bund mindestens eine innere und mindestens eine äußere Kante aufweist. Hierbei liegt bei einem Bund auf einer Breitseite eines Schalenkoffers die äußere Kante höher als die innere Kante. Korrespondierend hierzu kann die Breitseite des benachbarten Koffers einen Bund aufweisen, bei dem die innere Kante höher ist als die äußere Kante, jeweils gemessen von der Oberseite der Breitseite des Schalenkoffers. Hierbei ist der Abstand zwischen der jeweils inneren und der äußeren Kante sowie die Winkelstellung der Verbindungsfläche zwischen der äußeren und der inneren Kante jeweils gleich bzw. identisch. Hieraus wird deutlich, dass in einem solchen Fall zwei Schalenkoffer gestapelt werden können, deren Bund auf der Breitseite jeweils unterschiedlich ausgebildet ist, aber dennoch so ausgebildet ist, dass bei Aufeinanderlegen der beiden Koffer der eine Bund verrastend in dem anderen Bund einliegt. Das heißt auch, dass die Bünde auf den beiden Breitseiten des Schalenkoffers vom Umfang derart aufeinander abgestellt sind, dass sie miteinander im Wesentlichen spielfrei verrasten, wenn zwei oder mehr gleiche Koffer aufeinander gestapelt werden.

Des Weiteren weisen die mindestens eine innere und die mindestens eine äußere Kante in den Eckbereichen des vorzugsweise rechteckförmig umlaufenden Bundes eine unterschiedliche Höhe auf. Hierbei ist insbesondere vorgesehen, dass jeweils zwei diagonal einander gegenüberliegende Eckbereiche des Bundes gleich oder auch identisch ausgebildet sind. Dies hat zur Folge, dass der Bund auf jeder Breitseite des Schalenkoffers identisch ausgebildet ist. Das heißt, dass wenn die beiden Schalen des Schalenkoffers aneinander, also nebeneinander, gelegt werden würden, dann wären die beiden Bünde auf der Breitseite der beiden Schalen eines Schalenkoffers identisch und zwar bezogen auf den Umfang und die Ausbildung der beiden Bünde. Somit können Schalenkoffer gestapelt werden, wenn die Bünde der zu stapelnden Koffer gleich oder identisch sind. Dies hat den großen Vorteil, dass bei z. B. einem rechteckförmig umlaufenden Bund, egal mit welcher Breitseite die Koffer aufeinander zu liegen kommen und auch egal, wie die Ausrichtung der Koffer ist, also beispielsweise, ob die Vorderseite des einen Koffers über der Rückseite des anderen Koffers ist, die beiden zu stapelnden Koffer über die beiden Bünde immer in eine verrastende Stellung gelangen.

In diesem Zusammenhang ist insbesondere vorgesehen, dass bei zwei einander gegenüberliegenden ersten Eckbereichen die mindestens eine äußere Kante höher liegt, als die mindestens eine innere Kante, wobei bei den weiteren zwei einander gegenüberliegenden zweiten Eckbereichen die mindestens eine innere Kante höher liegt als die mindestens eine äußere Kante. Das bedeutet, wie dies bereits zuvor erläutert worden ist, dass bei vier Eckbereichen immer die einander diagonal gegenüberliegenden Eckbereiche identisch ausgebildet sind. Im Einzelnen ist in Bezug auf die Führung der inneren bzw. der äußeren Kante vorgesehen, dass der Abstand zwischen der inneren und der äußeren Kante in jedem Eckbereich im Wesentlichen gleich oder identisch ist. Auch die Winkellage der Fläche zwischen der äußeren Kante und der inneren Kante ist im Wesentlichen identisch. Im Einzelnen zeichnet sich der jeweils erste Eckbereich auch dadurch aus, dass die innere Kante in der Breitseite des Schalenkoffers verläuft. Das heißt, dass die innere Kante durch den Übergangsbereich zwischen der Breitseite und dem Bund gebildet wird und zwar im jeweils ersten Eckbereich. Im jeweils zweiten Eckbereich verläuft die innere Kante in einem Abstand zur Breitseite des Schalenkoffers, dass heißt, dass die innere Kante oberhalb der äußeren Kante auf dem Bund verläuft. Beide Kanten verlaufen allerdings nicht nur in der Höhe versetzt zueinander, sondern auch seitlich versetzt; ansonsten würde sich kein Bund ergeben.

Die Kanten verändern bei einem umlaufend auf der Breitseite des Schalenkoffers angeordneten Bund in der Verbindung von einem Eckbereich zum benachbarten Eckbereich kontinuierlich ihre Höhe relativ zueinander, wobei im Mittelbereich zwischen zwei benachbarten Eckbereichen die äußere und die innere Kante eine gleiche Höhe aufweisen. Hieraus wird deutlich, dass die Verrastung zwischen den beiden einander zugeordneten Bünde der beiden einander benachbarten Breitseiten zweier Koffer nicht nur in den Eckbereichen miteinander rastend verbunden sind, sondern über die gesamte Länge des umlaufenden, insbesondere rechteckförmig umlaufenden Bundes.

Anhand der Zeichnung wird die Erfindung nachstehend beispielhaft näher erläutert.

Der insgesamt mit 1 bezeichnete Schalenkoffer umfasst die beiden Schalenhälften 3 und 5. Die beiden Schalenhälften 3 und 5 werden zur Bildung des geschlossenen Schalenkoffers aufeinander zugeklappt. Der mit 9 bezeichnete Griff umfasst Schnappverschlüsse 11, mit denen die beiden Schalenhälften 3 und 5 miteinander verbunden sind.

Die Breitseite des Schalenkoffers 1 ist mit 7 bezeichnet. Die Breitseite 7 kann auch als Ober- bzw. Unterseite des Koffers bezeichnet werden. Auf der Breitseite ist im Randbereich der Bund 20 rechteckförmig umlaufend angeordnet. Der Bund steht hierbei in der Höhe über die Breitseite 7 des Schalenkoffers 1 über, wie sich dies anschaulich der einzigen Figur entnehmen lässt. Ein solcher Bund 20 in identischer Ausprägung findet sich auf jeder Breitseite 7 einer jeden Schalenhälfte eines Schalenkoffers 1, sodass mehrere der Schalenkoffer 1 aufeinander gestapelt werden können. Der Bund 20, der wie bereits ausgeführt, rechteckförmig umlaufend auf der Breitseite im Bereich des Randes der Breitseite angeordnet ist, umfasst zwei erste Eckbereiche 22 und zwei zweite Eckbereiche 24. Darüber hinaus weist der Bund auf der Oberseite mindestens zwei Kanten auf, nämlich eine äußere Kante 26 und eine innere Kante 28. Im jeweils ersten Eckbereich 22 verläuft die innere Kante 28 unterhalb der äußeren Kante 26. Im Bereich des jeweils zweiten Eckbereichs 24 ist es genau umgekehrt, hier verläuft die äußere Kante 26 unterhalb der inneren Kante 28. Zwischen der äußeren Kante 26 und der inneren Kante 28 wird in dem jeweiligen Eckbereich 22 und 24 jeweils eine schräg verlaufende Fläche gebildet. Im ersten Eckbereich 22 ist die zwischen der äußeren Kante und der inneren Kante gebildete innere Fläche mit 30 bezeichnet, wobei die Fläche 30 auf die Breitseite 7 des Schalenkoffers 1 zugerichtet ist. Ganz anders verläuft die äußere Fläche 32 im zweiten Eckbereich, die nach außen gerichtet ist. Zumindest die Winkellage beider Flächen, also sowohl der inneren Fläche als auch der äußeren Fläche relativ zur Horizontalen ist hierbei gleich. Im Mittelbereich 34 verlaufen die innere Kante 28 und die äußere Kante 26 in einer Ebene.

Werden nun zwei Schalenkoffer 1 aufeinander gestapelt, so wird der zweite Eckbereich 24 durch den ersten Eckbereich 22 aufgenommen. Das heißt, egal wie die Schalenkoffer 1 aufeinander gestapelt werden, immer nimmt der erste Eckbereich 22 den zweiten Eckbereich 24 des Bundes 20 auf. Hierbei entsteht zwischen den beiden Bünden 20 zumindest im jeweiligen Eckbereich eine formschlüssige Verbindung, die zu einer Verrastung der beiden aufeinander gestapelten Schalenkoffer führt.

### Bezugszeichenliste:

- 1: Schalenkoffer
- 3: Schalenhälfte
- 5: Schalenhälfte
- 7: Breitseite
- 9: Griff
- 11: Schnappverschluss
- 20: Bund
- 22: erster Eckbereich
- 24: zweiter Eckbereich
- 26: äußere Kante
- 28: innere Kante
- 30: innere Fläche
- 32: äußere Fläche
- 34: Mittelbereich

## Patentansprüche

1. Schalenkoffer (1), insbesondere Hartschalenkoffer, wobei der Schalenkoffer (1) eine erste und eine zweite Breitseite (7) aufweist, wobei zum Stapeln von Schalenkoffern auf ihren Breitseiten (7), jeder Schalenkoffer (1) auf mindestens einer Breitseite (7) eine Einrichtung zur arretierenden Aufnahme des benachbarten Schalenkoffers (1) in der Ebene der Breitseite (7) aufweist,
wobei die Einrichtung mindestens einen auf der Breitseite (7) des Schalenkoffers (1) angeordneten über die Breitseite (7) in der Höhe überstehenden Bund (20) aufweist,
wobei der Bund (20) auf der Breitseite (7) des Schalenkoffers (1) umlaufend ausgebildet ist,
wobei der Bund (20) mindestens eine äußere und mindestens eine innere Kante (26, 28) aufweist,
wobei zur arretierenden, stapelbaren Aufnahme des benachbarte Schalenkoffers die äußere und die Innere Kante (26, 28) der diagonal einander gegenüberliegenden Eckbereiche (22, 24) des Bundes (20) eine unterschiedliche Höhe aufweisen,
**dadurch gekennzeichnet,**
**dass** die Kanten (26, 28) bei einem umlaufend auf der Breitseite (7) des Schalenkoffers (1) angeordneten Bund (20) in der Verbindung von einem Eckbereich (22) zum benachbarten Eckbereich (24) kontinuierlich ihre Höhe relativ zueinander verändern, wobei im Mittelbereich (34) zwischen zwei benachbarten Eckbereichen (22, 24) die äußere und die innere Kante (26, 28) eine gleiche Höhe aufweisen.

2. Schalenkoffer (1), insbesondere Hartschalenkoffer, nach Anspruch 1,
**dadurch gekennzeichnet,**
**dass** der Bund (20) in der Draufsicht rechteckförmig umlaufend ausgebildet ist.

3. Schalenkoffer (1), insbesondere Hartschalenkoffer, nach Anspruch 1 oder 2,
**dadurch gekennzeichnet,**
**dass** jeweils zwei diagonal einander gegenüberliegende Eckbereiche (22, 24) des Bundes (20) identisch ausgebildet sind.

4. Schalenkoffer (1), insbesondere Hartschalenkoffer, nach einem der voranstehenden Ansprüche,
**dadurch gekennzeichnet,**
**dass** bei zwei einander gegenüberliegenden ersten Eckbereichen (22) die äußere Kante (26) höher liegt als die innere Kante (28), wobei bei den weiteren zwei einander gegenüberliegenden zweiten Eckbereichen (24) die innere Kante (28) höher liegt als die äußere Kante (26).

5. Schalenkoffer (1), insbesondere Hartschalenkoffer, nach Anspruch 4,
**dadurch gekennzeichnet,**
**dass** der Abstand zwischen der inneren Kante (28) und der äußeren Kante (26) in jedem Eckbereich (22, 24) im Wesentlichen gleich ist.

6. Schalenkoffer (1), insbesondere Hartschalenkoffer, nach Anspruch 4 oder 5,
**dadurch gekennzeichnet,**
**dass** im jeweils ersten Eckbereich (22) die innere Kante (28) in der Breitseite (7) des Schalenkoffers (1) verläuft.

7. Schalenkoffer (1), insbesondere Hartschalenkoffer, nach Anspruch 4 oder 5,
**dadurch gekennzeichnet,**
**dass** im jeweils zweiten Eckbereich (24) die innere Kante (28) in einem Abstand zur Breitseite (7) des Schalenkoffers (1) verläuft.

8. Schalenkoffer (1), insbesondere Hartschalenkoffer, nach einem der voranstehenden Ansprüche,
**dadurch gekennzeichnet,**
**dass** die Winkellage der Flächen (30, 32) zwischen der jeweiligen äußeren und der inneren Kante (26, 28) im Wesentlichen gleich ist.

9. Schalenkoffer (1), insbesondere Hartschalenkoffer, nach einem der voranstehenden Ansprüche,
**dadurch gekennzeichnet,**
**dass** der Bund (20) im Randbereich auf der Breitseite (7) des Schalenkoffers (1) angeordnet ist.

## Claims

1. A shell case (1), in particular hard-shell case, wherein the shell case (1) has a first and a second broad side (7), wherein for stacking shell cases on their broad sides (7), each shell case (1) has on at least one broad side (7) a device for arrestingly receiving the adjacent shell case (1) in the plane of the broad side (7),
wherein the device has at least one collar (20) arranged on the broad side (7) of the shell case (1) projecting above the broad side (7) in height,
wherein the collar (20) is circumferentially formed on the broad side (7) of the shell case (1),
wherein the collar (20) has at least one outer and at least one inner edge (26, 28),
wherein for an arresting, stackable reception of the adjacent shell case the outer and the inner edge (26, 28) of the diagonally opposite corner regions (22, 24) of the collar (20) have a different height,
**characterized in that**
the edges (26, 28) of a collar (20) circumferentially arranged on the broad side (7) of the shell case (1) continuously change their height relative to one another in the connection from one corner region (22) to the adjacent corner region (24), wherein, in the central region (34) between two adjacent corner regions (22, 24), the outer and the inner edges (26, 28) have the same height.

2. The shell case (1), in particular hard-shell case, according to claim 1,
**characterized in that**
the collar (20) is formed to be rectangularly circumferential in plan view.

3. The shell case (1), in particular hard-shell case according to claim 1 or 2,
**characterized in that**
respectively two diagonally opposite corner regions (22, 24) of the collar (20) are formed identically.

4. The shell case (1), in particular hard-shell case, according to one of the aforementioned claims,
**characterized in that**
with two first corner regions (22) located opposite one another the outer edge (26) lies higher than the inner edge (28), wherein in the further two second corner regions (24) located opposite one another the inner edge (28) lies higher than the outer edge (26).

5. The shell case (1), in particular hard-shell case, according to claim 4,
**characterized in that**
the distance between the inner edge (28) and the outer edge (26) is substantially equal in each corner region (22, 24).

6. The shell case (1), in particular hard-shell case according to claim 4 or 5,
**characterized in that**
in the respective first corner region (22) the inner edge (28) runs in the broad side (7) of the shell case (1).

7. The shell case (1), in particular hard-shell case, according to claim 4 or 5,
**characterized in that**
in the respective second corner region (24) the inner edge (28) runs at a distance from the broad side (7) of the shell case (1).

8. The shell case (1), in particular hard-shell case, according to one of the aforementioned claims,
**characterized in that**
the angular position of the surfaces (30, 32) between the respective outer and inner edges (26, 28) is substantially the same.

9. The shell case (1), in particular hard-shell case, according to one of the aforementioned claims,
**characterized in that**
the collar (20) is arranged in the edge region on the broad side (7) of the shell case (1).

## Revendications

1. Valise à coque (1), en particulier valise à coque rigide, où la valise à coque (1) comporte un premier et un deuxième côté large (7), où pour l'empilage de valises à coque sur leurs côtés larges (7), chaque valise à coque (1) comporte sur au moins un côté large (7) un dispositif pour recevoir de façon verrouillée la valise à coque (1) voisine dans le plan du côté large (7),
où le dispositif comporte au moins un collier (20) disposé sur le côté large (7) de la valise à coque (1) faisant saillie en hauteur au-dessus du côté large (7),
où le collier (20) est formé de manière périphérique sur le côté large (7) de la valise à coque (1),
où le collier (20) comporte au moins un bord extérieur et au moins un bord intérieur (26, 28),
où, pour la réception verrouillable et empilable de la valise à coque adjacente, le bord extérieur et le bord intérieur (26, 28) des régions de coin diagonalement opposées (22, 24) du collier (20) ont une hauteur différente,
**caractérisée en ce que**
les bords (26, 28) d'un collier (20) disposé de manière périphérique sur le côté large (7) de la valise à coque (1) changent continuellement de hauteur l'un par rapport à l'autre dans la liaison d'une région de coin (22) à la région de coin adjacente (24), les bords extérieur et intérieur (26, 28) ayant la même hauteur dans la région centrale (34) entre deux régions de coin adjacentes (22, 24).

2. Valise à coque (1), en particulier valise à coque rigide, selon la revendication 1,
**caractérisée en ce que**
le collier (20) est formé de manière à avoir une circonférence rectangulaire dans une vue en plan.

3. Valise à coque (1), en particulier valise à coque rigide selon la revendication 1 ou 2,
**caractérisée en ce que**
deux régions de coin respectives diagonalement opposées (22, 24) du collier (20) sont formées de manière identique.

4. Valise à coque (1), en particulier valise à coque rigide, selon l'une des revendications précédentes,
**caractérisée en ce que**
pour deux premières régions de coin (22) opposées l'une à l'autre, le bord extérieur (26) se situe plus haut que le bord intérieur (28), où pour les deux autres secondes régions de coin opposées (24), le bord intérieur (28) se situe plus haut que le bord extérieur (26).

5. Valise à coque (1), en particulier valise à coque rigide, selon la revendication 4,
**caractérisée en ce que**
la distance entre le bord intérieur (28) et le bord extérieur (26) est sensiblement égale dans chaque région de coin (22, 24).

6. Valise à coque (1), en particulier valise à coque rigide selon la revendication 4 ou 5,
**caractérisée en ce que**
dans la première région de coin respective (22), le bord intérieur (28) s'étend dans le côté large (7) de la valise à coque (1).

7. Valise à coque (1), en particulier valise à coque rigide, selon la revendication 4 ou 5,
**caractérisée en ce que**
dans la deuxième région de coin respective (24), le bord intérieur (28) s'étend à distance du côté large (7) de la valise à coque (1).

8. Valise à coque (1), en particulier valise à coque rigide, selon l'une des revendications précédentes,
**caractérisée en ce que**
la position angulaire des surfaces (30, 32) entre les bords extérieur et intérieur respectifs (26, 28) est sensiblement égale.

9. Valise à coque (1), en particulier valise à coque rigide, selon l'une des revendications précédentes,
**caractérisée en ce que**
le collier (20) est disposé dans la région du bord sur le côté large (7) de la valise à coque (1).
